# EUROPÄISCHE PATENTSCHRIFT

(11) **EP 2 125 596 B1**
(45) Veröffentlichungstag und Bekanntmachung des Hinweises auf die Patenterteilung: **18.09.2013**
(21) Anmeldenummer: 08734395.0
(22) Anmeldetag: 13.03.2008
(51) Int. Cl.: B66C 23/40, B66C 23/62

(54) **FAHRZEUGKRAN MIT EINEM UNTERWAGEN UND EINEM OBERWAGEN**
VEHICLE CRANE WITH A BOGIE AND A SUPERSTRUCTURE
GRUE AUTOMOTRICE COMPRENANT UN CHÂSSIS ET UNE PARTIE TOURNANTE

(30) Priorität: 23.03.2007 DE 102007014943
(43) Veröffentlichungstag der Anmeldung: 02.12.2009
(73) Patentinhaber: Terex Cranes Germany GmbH, 66482 Zweibrücken (DE)
(72) Erfinder: WERNICKE, Frank, 66497 Contwig (DE); APPEL, Jürgen, 66497 Contwig (DE); FUHRMEISTER, Christian, 66424 Homburg (DE); KLEIN, Ascan,, 66894 Käshofen (DE)
(74) Vertreter: Meissner, Peter E.
(86) Internationale Anmeldenummer: PCT/DE2008/000457
(87) Internationale Veröffentlichungsnummer: WO 2008/116444

(56) Entgegenhaltungen:
- DE-A1- 2 027 013
- DE-A1- 3 639 709
- DE-A1- 19 824 319
- US-A- 4 202 453
- US-A- 4 336 889
- US-A- 4 705 450
- US-B1- 6 308 441

## Beschreibung

Die Erfindung betrifft einen Fahrzeugkran mit einem Unterwagen und einem Oberwagen gemäß dem Oberbegriff des Anspruchs 1. Ein solches Fahrzeugkran ist aus der US 4 705450 bekannt.

Bei Kranen, Baggern oder sonstigen Baumaschinen und Nutzfahrzeugen sind Antriebe von Hydraulikpumpen bekannt. So findet man die für die verschiedenen Arbeitsfunktionen benötigten Pumpen an Nebenantrieben von Motoren oder Fahrgetrieben.

Weiterhin bekannt sind auch über Getriebe- oder Verteilergetriebenebenantriebe betriebene Notlenkpumpen, welche die Lenkbarkeit des jeweiligen Fahrzeugs bei Lenkungsausfall sichern.

In Bezug auf die Bereitstellung der Leistungsquelle für die Hydraulikpumpen unterscheidet man im Fahrzeugkranbereich Einmotorenkrane und Zweimotorenkrane.

Bei Einmotorenkranen erfolgt der Antrieb der für den Oberwagenbetrieb benötigten Pumpen durch den Unterwagenmotor, welcher auch für alle Unterwagenfunktionen genutzt wird.

Beim Zweimotorenkran ist der Unterwagenmotor für die Unterwagenfunktionen und der Oberwagenmotor für die Oberwagenfunktionen zuständig.

Aus der Druckschrift DE 36 39 709 A1 ist ein Zweimotoren-Konzept offenbart, bei dem die Motoren über Wandlergetriebe miteinander verbunden und damit synchronisiert sind. An den Motoren sind Abtriebe (SAE-Abtrieb) angeordnet, die die Kraft unmittelbar von der Kurbelwelle abgreifen. Direkt an den Abtrieben ist ein Pumpenverteilergetriebe mit daran angeordneten Pumpen angeflanscht. Somit muss jede Drehzahl des Motors auch von dem Pumpenverteilergetriebe mitgenommen werden.

Die DE 198 24 319 A1 offenbart ein Verfahren zur Regelung der Schwenkeinrichtung einer mobilen Arbeitsmaschine. Hierbei ist unter anderem vorgesehen, die Drehzahl des Motors in Abhängigkeit von den Belastungszuständen anzuheben.

Aus der DE 20 27 013 A1 sind hydraulische Winden bekannt, die motorisch antreibbar sind.

Die US 4,336, 889 A offenbart einen Kranwagen mit einem hydraulisch angetriebenen Kranausleger.

Aus der US 4,202,453 A ist ein Bergbaufahrzeug in Gelenkbauweise bekannt, bei dem der Fahrzeugantrieb durch Hydraulikmotoren erfolgt.

Bisher in Verwendung befindliche Nebenabtriebe sind bauartbedingt häufig im maximal abnehmbaren Drehmoment und in den Übersetzungsstufen begrenzt.

Ferner sind für die Herstellung der Nebenabtriebsfunktion diverse zusätzliche Bauteile notwendig.

Aufgabe der Erfindung ist es einen Fahrzeugkran zu schaffen, der als Einmotorenkran ausgelegt ist, wobei der Oberwagen - Hydraulikpumpenantrieb, sowohl das volle Moment des Antriebsmotors, als auch die Übersetzung des Unterwagen- Fahrgetriebes nutzen soll.

Gelöst wird diese Aufgabe erfindungsgemäß durch einen Fahrzeugkran mit einem Unterwagen und einem Oberwagen, bei dem der Antrieb der Oberwagen Funktionen durch Hydraulikpumpen im Unterwagen erfolgt, wobei der Fahrantrieb und die Hydraulikpumpen mittels eines gemeinsamen Motors über ein Verteilergetriebe erfolgt, das im Unterwagen angeordnet und an der Ausgangswelle des Fahrantriebs angeschlossen ist, und wobei der Fahrantrieb, besthend aus dem Motor und einem dem Motor zugeordneten Unterwagen-Getriebe, das Verteilergetriebe und die Hydraulikpumpen über eine gemeinsame Welle angetrieben werden, und die Pumpen in Einbaulage in Unterwagen hinter dem Verteilergetribe abgeordnet sind.

Vorgesehen ist, dass das Verteilergetriebe sowohl über eine Fahrstellung und eine Neutralstellung zum Verteilergetriebe-Abtrieb hin, als auch über eine Kupplung für die Zu- bzw. Abschaltung des Pumpenantriebs verfügt.

Der Antrieb der Hydraulikpumpen für den Oberwagenbetrieb erfolgt an einem Abtrieb des Unterwagen-Verteilergetriebes.

Das Verteilergetriebe wird entweder über eine Gelenkwelle durch das Fahrgetriebe angetrieben oder es ist direkt am Fahrgetriebe angeflanscht.

Durch die Nutzung der verschiedenen Getriebeübersetzungsstufen entsteht somit ein in Drehzahl und Drehmoment variabler Pumpenantrieb.

Eine weitere die Erfindung verbessernde Maßnahme ist die Nutzung der am Pumpenantrieb angebrachten Hydraulikpumpe als zusätzliche Fahrzeugbremse (Retarder).

Dies erfolgt über einen entsprechend gestalteten Hydraulikkreislauf mit integriertem Drosselventil. Hierzu müssen im Fahrbetrieb des Kranes beide Nebenabtriebe aktiv bzw. der Pumpenabtrieb bei der Fahrzeugbremsung zugeschaltet werden.

Durch die erfindungsgemäße Lösung ergeben sich eine Reihe von Vorteilen gegenüber bekannten Nebenabtriebslösungen:
- Verwendung einer geringeren Anzahl von Teilen
- Gewichtsreduzierung
- Kostenreduzierung
- Variabilität bei Drehzahl und Drehmoment für den Pumpenantrieb
- Möglichkeit der Installation hoher Pumpenleistungen
- Nutzung der angebrachten Hydraulikpumpe als zusätzliche Fahrzeugbremse (Retarder)

Die Erfindung soll nachfolgend an einem Ausführungsbeispiel erläutert werden, wobei in der
Fig. 1 schematisch der Fahrzeugkran in
Fig. 2 perspektivisch die Motor/Getriebe-Anordnung und in
Fig. 3 ein Blockschaltbild dargestellt ist.

Bezeichnet ist im Einzelnen der Unterwagen mit 1, der Oberwagen mit 2, der Unterwagen-Motor mit 3 und das Unterwagen- Getriebe mit 4.

Das Unterwagen-Getriebe (4) ist über eine Gelenkwelle (5) mit dem Verteilergetriebe (6) verbunden.

Der Unterwagen-Motor (3) treibt über das Unterwagengetriebe (4) und das Verteilergetriebe (6) die Hydraulikpumpen (7) für den Oberwagen- Betrieb an.

Das Verteilergetriebe (6) verfügt sowohl über eine Neutralstellung zum Verteiler-Getriebe-Abtrieb (6a) hin, als auch über eine Kupplung für die Zu- bzw. Abschaltung des Pumpenantriebs (6b). Vom Verteilergetriebeabtrieb (6a) werden im Farbetrieb über Gelenkwellen (5) die Achsen (8) angetrieben.

Das Fahrgetriebe oder Unterwagen-Getriebe (4) wird im Oberwagen-Betrieb in den 12. Gang geschaltet, der Motor (3) wird in der Drehzahl begrenzt, so dass er in einem verbrauchsgünstigen und drehmomentoptimierten Bereich einsetzbar ist.

## Patentansprüche

1. Fahrzeugkran mit einem Unterwagen (1) und einem Oberwagen (2), bei dem der Antrieb der Oberwagen-Funktionen durch Hydraulikpumpen (7) im Unterwagen (1) erfolgt,
wobei der Fahrantrieb (3, 4) und die Hydraulikpumpen (7) mittels eines gemeinsamen Motors (3) über ein Verteilergetriebe (6) erfolgt, das im Unterwagen (1) angeordnet und an die Ausgangswelle des Fahrantriebs (3, 4) angeschlossen ist, **dadurch gekennzeichnet, dass** der Fahrantrieb bestehend aus dem Motor (3) und einem dem Motor (3) zugeordneten Unterwagen-Getriebe (4), das Verteilergetriebe (6) und die Hydraulikpumpen (7) über eine gemeinsame Welle (5) angetrieben werden, und die Hydraulikpumpen in Einbaulage im Unterwagen (1) hinter dem Verteilergetriebe (6) abgeordnet sind.

2. Fahrzeugkran nach Anspruch 1,
**dadurch gekennzeichnet,**
**dass** das Verteilergetriebe (6) über eine Neutralstellung zum Verteilergetriebe - Abtrieb (6a) und über eine Kupplung für die Zu- und Abschaltung des Pumpenantriebs (6b) verfügt.

3. Fahrzeugkran nach einem der vorstehenden Ansprüche,
**dadurch gekennzeichnet,**
**dass** der Motor (3) durch eine oder mehrere Übersetzungen des Fahrantriebes (4) im Oberwagen-Betrieb in einem drehzahlmomentoptimierten Drehzahlbereich einsetzbar ist.

4. Fahrzeugkran nach einem der vorstehenden Ansprüche,
**dadurch gekennzeichnet,**
**dass** die Getriebeübersetzungen unter Last wechselbar sind.

5. Fahrzeugkran nach einem der vorstehenden Ansprüche,
**dadurch gekennzeichnet,**
**dass** die am Verteilergetriebe (6) angebrachten Hydraulikpumpen (7) zusätzliche Fahrzeugbremsen (Retarder) sind.

6. Fahrzeugkran nach einem der vorstehenden Ansprüche,
**dadurch gekennzeichnet,**
**dass** das Verteilergetriebe (6) über eine Gelenkwelle (5) durch den Fahrantrieb (4) antreibbar ist.

7. Fahrzeugkran nach Anspruch 6,
**dadurch gekennzeichnet,**
**dass** das Verteilergetriebe (6) direkt am Fahrantrieb (4) angeflanscht ist.

## Claims

1. A mobile crane with an undercarriage (1) and a superstructure (2), in which the superstructure functions are driven by hydraulic pumps (7) in the undercarriage (1), the vehicle drive (3, 4) and the hydraulic pumps (7) taking place [sic] by means of a common engine (3) via a transfer gear box (6) which is arranged in the undercarriage (1) and is connected to the output shaft of the vehicle drive (3, 4), **characterised in that** the vehicle drive, consisting of the engine (3) and an undercarriage gear drive (4) associated with the engine (3), the transfer gear box (6) and the hydraulic pumps (7) are driven via a common shaft (5), and the hydraulic pumps in the installed position in the undercarriage (1) are arranged after the transfer gear box (6).

2. A mobile crane according to Claim 1, **characterised in that** the transfer gear box (6) has available a neutral position relative to the transfer-gear box power take-off (6a), and a clutch for engaging and disengaging the pump drive (6b).

3. A mobile crane according to one of the preceding claims, **characterised in that** the engine (3) can be used in a torque-optimised speed range in superstructure operation due to one or more transmission ratios of the vehicle drive (4).

4. A mobile crane according to one of the preceding claims, **characterised in that** the gearbox, transmission ratios can be changed under load.

5. A mobile crane according to one of the preceding claims, **characterised in that** the hydraulic pumps (7) attached to the transfer gear box (6) are additional vehicle brakes (retarders).

6. A mobile crane according to one of the preceding claims, **characterised in that** the transfer gear box (6) can be driven by the vehicle drive (4) via an articulated shaft (5).

7. A mobile crane according to Claim 6, **characterised in that** the transfer gear box (6) is flange-connected directly to the vehicle drive (4).

## Revendications

1. Grue automotrice équipée d'un chariot inférieur (1) et d'un chariot supérieur (2), dans laquelle l'entraînement des fonctions du chariot supérieur se fait par des pompes hydrauliques (7) qui se trouvent dans le chariot inférieur (1),
dans laquelle
le système d'entraînement (3, 4) des pompes hydrauliques (7) se fait au moyen d'un moteur commun (3) via une boîte de transfert (6) qui est aménagée dans le chariot inférieur (1) et est raccordée à l'arbre de sortie du système d'entraînement (3, 4), **caractérisée en ce que** le système d'entraînement constitué du moteur (3) et d'une transmission (4) du chariot inférieur affectée au moteur (3), la boîte de transfert (6) et les pompes hydrauliques (7) sont entraînées via un arbre commun (5) et les pompes hydrauliques sont aménagées, en position de montage dans le chariot inférieur (1), derrière la boîte de transfert (6).

2. Grue automotrice selon la revendication 1,
**caractérisée en ce que**
la boîte de transfert (6) dispose d'une position neutre pour la sortie (6a) de la boîte de transfert et d'un couplage pour la connexion et la déconnexion de l'entraînement (6b) des pompes.

3. Grue automotrice selon l'une quelconque des revendications précédentes,
**caractérisée en ce que**
le moteur (3) peut être engagé via une ou plusieurs démultiplications du système d'entraînement (4) dans l'entraînement du chariot supérieur dans une plage de vitesses de rotation optimisée en matière de couple de rotation.

4. Grue automotrice selon l'une quelconque des revendications précédentes,
**caractérisée en ce que**
les démultiplications de transmission peuvent être permutées sous charge.

5. Grue automotrice selon l'une quelconque des revendications précédentes,
**caractérisée en ce que**
les pompes hydrauliques (7) montées sur la boîte de transfert (6) sont des freins de véhicule supplémentaires (retardateurs).

6. Grue automotrice selon l'une quelconque des revendications précédentes,
**caractérisée en ce que**
la boîte de transfert (6) peut être entraînée via un arbre articulé (5) par le système d'entraînement (4).

7. Grue automotrice selon la revendication 6,
**caractérisée en ce que**
la boîte de transfert (6) est bridée directement sur le système d'entraînement (4).
